# EUROPÄISCHE PATENTSCHRIFT

(11) **EP 1 368 534 B1**
(45) Veröffentlichungstag und Bekanntmachung des Hinweises auf die Patenterteilung: **17.05.2006**
(21) Anmeldenummer: 02729946.0
(22) Anmeldetag: 01.03.2002
(51) Int. Cl.: D21F 5/18, F26B 13/16

(54) **TROMMELVORRICHTUNG MIT DURCHLÄSSIGEM TROMMELMANTEL UND GESPANNT AUFGEZOGENEM SIEBGEWEBE**
DRUM DEVICE WITH PERMEABLE DRUM JACKET AND WIRE GAUZE MOUNTED THEREON UNDER PRETENSION
DISPOSITIF A TAMBOUR COMPORTANT UNE ENVELOPPE DE TAMBOUR PERMEABLE ET UNE GAZE METALLIQUE TENDUE

(30) Priorität: 08.03.2001 DE 10111335
(43) Veröffentlichungstag der Anmeldung: 10.12.2003
(73) Patentinhaber: Fleissner GmbH, 63329 Egelsbach (DE)
(72) Erfinder: FLEISSNER, Gerold, CH-6300 Zug (CH)
(74) Vertreter: Meyer-Dulheuer, Karl-Hermann
(86) Internationale Anmeldenummer: PCT/EP2002/002238
(87) Internationale Veröffentlichungsnummer: WO 2002/086235

(56) Entgegenhaltungen:
- DE-B- 1 297 978
- DE-B- 1 729 487

## Beschreibung

Die Erfindung bezieht sich auf eine Trommelvorrichtung - vorzugsweise Siebtrommelvorrichtung zum durchströmenden Wärmebehandeln von bahnförmigem Textilgut, Vlies oder Papier mit einem z. B. gasförmigen, in der Vorrichtung umgewälzten Behandlungsmittel mit einer innen unter Saugzug stehenden, stirnseitig Böden aufweisenden, zur Durchlässigkeit z. B. gelochten Blechtrommel als Transportelement für das bahnförmige Gut - , welche an ihrem Umfang mit einem durchlässigen, schlauchförmigen Siebgewebe bedeckt ist, dessen zumindest eine kreisrunde Stimkante an einem den Außendurchmesser der Trommel aufweisenden, konzentrisch angeordneten Spannring an der zugehörigen Stimwand der Trommel zum steten Ausgleich von beim Heißbehandeln durch Temperaturschwankung wechselseitig auftretenden Längenänderungen des Siebgewebes elastisch abgestützt ist.

Eine Vorrichtung dieser Art ist durch die DE-AS-1 729 487 bekannt. Der Spannring besteht aus einem Winkelprofilring, dessen Außendurchmesser dem der Siebtrommel entspricht und auf dem das Siebgewebe befestigt ist. Gegen die senkrecht dazu ausgerichtete Stirnwandung des Spannrings sind an der gegenüberliegenden Bodenwand der Siebtrommel abgestützte Spiralfedern gerichtet, womit der Spannring das Siebgewebe über die Trommel straff zieht. Da die Spiralfedern radial keine Kraft übertragen können, muss der Spannring durch starre, am Siebtrommelboden befestigte Justierbolzen, über die der Spannring axial gleitet, in Position gehalten werden.

In der Praxis hat sich gezeigt, dass diese Halterung des Spannrings sehr verschleißanfällig ist. Durch unterschiedliche Wärmeausdehnung des Spannrings gegenüber der Siebtrommel werden die Justierbolzen auf Biegung beansprucht, was durch radial ausgerichtete Langlöcher im Spannring nicht ausgeglichen werden kann. Die Folge ist ein Verschleiß in der Stirnwandung des Spannrings bis zum Bruch der Justierbolzen.

Man könnte nun auf die Idee kommen, entsprechend der FR-PS 1 430 928 den Spannring auf der Achse der Trommel abzustützen oder wie bei der DE-AS 1 297 978 das Siebgewebe über den Spannring radial nach innen zu ziehen und dort über radial ausgerichtete Spiralfedern an einem Ring zu befestigen, der seinerseits auf der Achse der Trommel gelagert ist. Die Lösung nach der FR-PS hat unabhängig von einer größeren und damit insbesondere bei Großtrommeln nachteiligen Masse des Spannrings eine Reibung des Spannrings auf der Trommelachse oder am Außendurchmesser des Ansaugstutzens zur Folge und die Lösung nach der DE-AS entfällt deshalb, weil das Siebgewebe bei dem ständigen Dehnungsausgleich während der Benutzung immer über die radial außen liegende Spannkante des Spannrings gezogen wird, was auf Dauer das Gewebe an dieser Stelle zerstört.

Der Erfindung liegt die Aufgabe zugrunde eine elastische Spannbefestigung für ein auf eine Trommel aufgezogenes Siebgewebe zu finden, die auch die radial ausgerichteten Kräfte durch die wechselseitig auftretenden Wärmedehnungskräfte am Spannring kompensiert.

Ausgehend von der Vorrichtung anfangs genannter Art, sieht die Erfindung zur Lösung der gestellten Aufgabe vor, dass der Spannring über radial ausgerichtete, aber axial wirksame Federelemente zentrisch zum Außendurchmesser und radial in Höhe des Außendurchmessers der Trommel gehalten ist. Dies heißt, dass die Federelemente das Siebgewebe nicht über die Kante des Spannrings ziehen und dennoch radial ausgerichtet sind. Der Grund dafür liegt in dem Vorteil dieser Federelemente, dass radial ausgerichtete Federelemente eben auch die in radialer Richtung entstehenden Kräfte aufnehmen können, die bisher den zerstörerischen Verschleiß bewirkt haben. Mit dieser Vorrichtung werden nur noch axiale Kräfte an dem Siebgewebe aktiv, und zwar nur solche, die gleichmäßig über den Umfang über den Spannring an dem Siebgewebe angreifen. Eine ungleichmäßige Belastung des Siebgewebes über den Umfang entfällt, und zwar auch während des Betriebes des Trockners. Verschleißelemente sind nicht mehr vorhanden, denn diese Art von Federelemente unterliegen keinem Verschleiß.

Als Federelemente dieser Art kommen Blattfedern infrage, die z. B. radial einwärts am Trommelboden zu befestigen sind. Vorteilhaft sind solche Federelemente, die eine größere Breite aufweisen, also stegförmig ausgebildet sind. Damit werden die radial wirksamen Kräfte über die radial gerichteten Stege, wie bei Speichen am Rad von dem Boden der Trommel aufgenommen. Damit ist der Spannring, obgleich axial beweglich auch radial abgestützt, und zwar ohne dass eine irgendwie geartete Reibung und damit Verschleiß entstehen kann.

Besonders vorteilhaft sind solche aus einem flächenförmigen Federstahl gefertigten Federelemente, die U-förmig aufgebogen sind und bei denen die Federspannung in der jeweiligen Öffnung der U-förmigen Spreizung liegt. Das geschlossene Ende der U-förmigen Feder liegt damit radial einwärts, während die beiden radial nach außen gerichteten Schenkel der Feder axial - in Richtung der Achse der Trommel gesehen - gespreizt sind. Der eine Schenkel ist an dem Trommelboden befestigt und der andere an dem Spannring, an dem wiederum das Siebgewebe z. B. über einen Klemmring gehalten ist.

Eine Vorrichtung der erfindungsgemäßen Art ist in der Zeichnung beispielhaft dargestellt. Es zeigen:
- Fig. 1: Im Querschnitt eine Walze mit den beiden Trommelböden und zwischen diesen ein gelochter Trommelmantel mit radial außen angeordneten U-förmigen Abstandshaltem für das die Trommel umgebende Siebgewebe,
- Fig. 2: das Detail X nach Fig. 1 in vergrößerter Darstellung und
- Fig. 3: das Detail X nach Fig. 2 in der Ansicht in Richtung des Pfeils Y.

Die Siebtrommelvorrichtung entspricht im wesentlichen der Vorrichtung nach der DE-A-19 525 459. Eine übliche Siebtrommelvorrichtung besteht grundsätzlich aus einem hier nicht dargestellten etwa rechteckigen Gehäuse, das in einen Behandlungsraum und einen Ventilatorraum unterteilt ist. Im Behandlungsraum ist die Siebtrommel 1 und konzentrisch zu dieser im Ventilatorraum ein Ventilator drehbar gelagert. Selbstverständlich kann der Ventilatorraum auch in einem von dem Siebtrommelgehäuse abgetrennten, hier ebenfalls nicht dargestellten, gesonderten Ventüatorgehäuse angeordnet sein. Jedenfalls setzt der Ventilator das Innere der Trommel 1 unter Saugzug.

Die Siebtrommel 1 besteht aus den beiden Trommelböden 2 und 3, die zentrisch eine hohle Achse 4, 5 aufweisen, durch die das Innere der Trommel 1 unter Saugzug gesetzt ist. Die stabil ausgebildeten Trommelböden 2, 3 weisen radial außen eine einfacher ausgebildete Ringscheibe 6 auf, die mit dem jeweiligen Boden 2, 3 fest verschweißt ist. Axial einwärts der Trommel 1 tragen diese Ringscheiben 6 in einer jeweiligen Ringnut 7 den gelochten Trommelmantel 8, auf dem die aus Fig. 3 besser ersichtlichen, U-förmig aufgebogenen Abstandshalter 9 für das außerhalb aufgezogene schlauchförmige Siebgewebe 10 befestigt sind. Die Abstandshalter 9 liegen mit einem definierten Abstand nebeneinander und mit ihrer radial innen liegenden Fläche unmittelbar auf dem Siebtrommelmantel 8 auf. Der siebförmige Belag 10 seinerseits liegt nur auf den radial außen angeordneten Kanten der U-förmigen Abstandshalter 9 auf, was eine gleichmäßige Durchströmung des auf dem Siebgewebe 10 aufliegenden Gutes gewährleistet.

Das Siebgewebe 10 ist an den Trommelböden 2, 3 bzw. an den Ringscheiben 6 axial gespannt und elastisch zu befestigen. Dazu dienen U-förmig gebogene, eine größere aus Fig. 3 ersichtliche Breite aufweisende Federelemente 11. Die Federelemente 11 sind aus einem Federstahl gefertigt und U-förmig gebogen und haben damit zwei gleichlange Schenkel 11' und 11", die in ungespanntem Zustand schräg auseinander gerichtet sind, siehe dazu die gestrichelten Linien. Die Federspannung der Federelemente 11 liegt also in der jeweiligen Spreizung 16 dieser beiden Schenkel 11' und 11".

Zur gespannten Befestigung des Siebgewebeschlauches 10 sind die Federelemente 11 mit ihrer geschlossenen Seite radial zur Trommelachse ausgerichtet. Der eine radial nach außen gerichtete Schenkel 11" des Federelementes 11 ist über Schrauben 12 an der Ringscheibe 6 und damit an dem Trommelboden 2, 3 befestigt, während der andere Schenkel 11' an dem Spannring 13 für das Siebgewebe 10 über entsprechende Schrauben 14 befestigt ist. Die Befestigung der Federelemente 11 an dem Trommelboden und an dem Spannring 13 ist auf gleicher radialen Höhe vorgesehen. Axial außerhalb des Spannrings ist dann noch der Klemmring 15, der auch aus Ringsegmenten bestehen kann, notwendig, um in dem Spalt zwischen Klemmring und Spannring den Rand des Siebgewebes 10 zu klemmen, zu halten.

Zum Spannen des Siebgewebes 10 sind mit einer nicht dargestellten Hilfsvorrichtung die Federelemente um den ganzen Federweg 16 zusammenzudrücken, der Klemmring 15 mit dem Spannring 13 und zwischen diesen das Siebgewebe 10 mittels Schrauben oder dergl. fest zu verbinden. Nach Lösen der Hilfsvorrichtung wird das Siebgewebe gespannt und liegt dann fest auf den Stegen der U-förmigen Abstandshalter 9 auf. Bei im Betrieb auftretenden wärmebedingten Spannungszustandsänderungen gleichen diese die Federelemente in axialer und auch in radialer Richtung aus.

## Patentansprüche

1. Trommelvorrichtung - vorzugsweise Siebtrommelvorrichtung zum durchströmenden Wärmebehandeln von bahnförmigem Textilgut, Vlies oder Papier mit einem z. B. gasförmigen, in der Vorrichtung umgewälzten Behandlungsmittel mit einer innen unter Saugzug stehenden, stimseitig Böden aufweisenden, zur Durchlässigkeit z. B. gelochten Blechtrommel als Transportelement für das bahnförmige Gut - , welche an ihrem Umfang mit einem durchlässigen, schlauchförmigen Siebgewebe bedeckt ist, dessen zumindest eine kreisrunde Stirnkante an einem den Außendurchmesser der Trommel aufweisenden, konzentrisch angeordneten Spannring an der zugehörigen Stimwand der Trommel zum steten Ausgleich von beim Heißbehandeln durch Temperaturschwankung wechselseitig auftretenden Längenänderungen des Siebgewebes elastisch abgestützt ist, **dadurch gekennzeichnet, dass** der Spannring (13) über radial ausgerichtete, aber axial wirksame Federelemente (11) zentrisch zum Außendurchmesser und radial in Höhe des Außendurchmessers der Trommel (1) gehalten ist.

2. Vorrichtung nach Anspruch 1, **dadurch gekennzeichnet, dass** die Federelemente (11) eher seitlich breit als ihre Abmaße senkrecht dazu ausgebildet sind.

3. Vorrichtung nach Anspruch 1 oder 2, **dadurch gekennzeichnet, dass** die Federelemente (11) eine Breite aufweisen, also stegförmig ausgebildet sind.

4. Vorrichtung nach Anspruch 1 bis 3, **dadurch gekennzeichnet, dass** die Federelemente (11) U-förmig gebogen sind und die Federspannung in der jeweiligen Öffnung (16) der U-förmigen Spreizung liegt.

5. Vorrichtung nach Anspruch 1 - 4, **dadurch gekennzeichnet, dass** die Federelemente (11) aus einem flächenförmigen Federstahl gefertigt sind.

6. Vorrichtung nach Anspruch 1 - 5, **dadurch gekennzeichnet, dass** die Federelemente (11) einerseits unmittelbar an der Wandung des Trommelbodens (6) und andererseits an dem Spannring (13) befestigt sind.

7. Vorrichtung nach einem der Ansprüche 1 - 6, **dadurch gekennzeichnet, dass** der eine Schenkel (11") des Federelementes (11) zumindest teilweise über seine Länge radial ausgerichtet am Trommelboden (6) anliegt, während der andere Schenkel (11') mit dem Spannring (13) axial nach außen beweglich ist.

8. Vorrichtung nach Anspruch 6 oder 7, **dadurch gekennzeichnet, dass** die Befestigung der Federelemente (11), mittels z. B. Schrauben (12; 13), einerseits zum Boden (6) der Trommel (1) und andererseits zum Spannring (13) in radial gleicher Höhe vorgesehen ist.

## Claims

1. A drum device--preferably a perforated drum device--for the flow-through thermal treatment of strip-shaped textile materials, formed fabrics or paper by means of, e.g., a gaseous treatment medium being circulated in the device, with a permeable, e.g., perforated, sheet metal drum with bottoms on the faces which serves as the transport element for the strip-shaped material and the interior of which is subjected to suction, wherein the periphery of said sheet metal drum is covered with a permeable, tubular wire gauze, the at least one circular face edge of which is elastically supported on a concentrically arranged tensioning ring on the corresponding face wall of the drum which has the same diameter as the outside diameter of the drum in order to continuously compensate alternating length changes of the wire gauze that occur during the thermal treatment due to temperature fluctuations, **characterized in that** the tensioning ring (13) is held centrally referred to the outside diameter and radially at the height of the outside diameter of the drum (1) by means of radially oriented, but axially acting spring elements (11).

2. The device according to Claim 1, **characterized in that** the spring elements (11) have a greater lateral width than their dimensions perpendicular thereto.

3. The device according to Claim 1 or 2, **characterized in that** the spring elements (11) have a width, i.e., they are realized in a web-shaped fashion.

4. The device according to Claims 1-3, **characterized in that** the spring elements (11) are bent in a U-shaped fashion and the spring tension lies in the respective opening (16) of the U-shaped spread.

5. The device according to Claims 1-4, **characterized in that** the spring elements (11) are manufactured from planiform spring steel.

6. The device according to Claims 1-5, **characterized in that** the spring elements (11) are directly mounted on the wall of the drum bottom (6) on one hand and on the tensioning ring (13) on the other hand.

7. The device according to one of Claims 1-6, **characterized in that** one limb (11") of the spring element (11) adjoins the drum bottom (6) in a radially oriented fashion over at least part of its length while the other limb (11') can be moved axially outward with the tensioning ring (13).

8. The device according to Claim 6 or 7, **characterized in that** the spring elements (11) are mounted, e.g., by means of screws (12; 13), at the radially identical height referred to the bottom (6) of the drum (1) on one hand and to the tensioning ring (13) on the other hand.

## Revendications

1. Dispositif de tambour -de préférence dispositif de tambour à tamis pour le traitement thermique à travers celui-ci de produit textile, non-tissé ou papier en forme de bande au moyen d'un produit de traitement par exemple gazeux circulant dans le dispositif, comportant un tambour de tôle par exemple perforé pour le rendre perméable, dont l'intérieur est sous traction d'aspiration, présentant des fonds du côté frontal et faisant office d'élément de transport pour le produit en forme de bande-, lequel dispositif de tambour est recouvert sur sa circonférence d'une toile de tamisage perméable de forme tubulaire, dont au moins un bord frontal circulaire s'appuie de manière élastique sur une bague de serrage ayant le diamètre extérieur du tambour et disposée concentriquement sur la paroi frontale correspondante du tambour pour compenser en permanence les changements de longueur de la toile de tamisage se produisant dans les deux sens lors du traitement à chaud du fait de la variation de température, **caractérisé en ce que** la bague de serrage (13) est maintenue par des éléments à ressort (11) orientés radialement mais agissant axialement d'une manière centrée par rapport au diamètre extérieur et radialement à la hauteur du diamètre extérieur du tambour (1).

2. Dispositif selon la revendication 1, **caractérisé en ce que** les éléments à ressort (11) sont réalisés de manière à être plus larges latéralement que leurs dimensions perpendiculairement à ceci.

3. Dispositif selon la revendication 1 ou 2, **caractérisé en ce que** les éléments à ressort (11) ont une largeur, donc sont réalisés en forme de traverses.

4. Dispositif selon les revendications 1 à 3, **caractérisé en ce que** les éléments à ressort (11) sont courbés en forme de U et que la tension de ressort s'applique dans l'orifice respectif (16) de l'écartement en forme de U.

5. Dispositif selon les revendications 1 à 4, **caractérisé en ce que** les éléments à ressort (11) sont fabriqués dans un acier à ressort de forme surfacique.

6. Dispositif selon les revendications 1 à 5, **caractérisé en ce que** les éléments à ressort (11) sont fixés d'une part directement sur la paroi du fond de tambour (6) et d'autre part sur la bague de serrage (13).

7. Dispositif selon les revendications 1 à 6, **caractérisé en ce qu'**une branche (11'') de l'élément à ressort (11) est en contact du moins partiel par sa longueur, en orientation radiale, avec le fond de tambour (6), tandis que l'autre branche (11') est mobile axialement vers l'extérieur avec la bague de serrage (13).

8. Dispositif selon la revendication 6 ou 7, **caractérisé en ce que** la fixation des éléments à ressort (11) est assurée au moyen par exemple de vis (12 ; 13) d'une part au fond (6) du tambour (1) et d'autre part à la bague de serrage (13) à la même hauteur radialement.
